# EUROPÄISCHE PATENTSCHRIFT

(11) **EP 0 120 881 B1**
(45) Veröffentlichungstag und Bekanntmachung des Hinweises auf die Patenterteilung: **27.05.1987**
(21) Anmeldenummer: 83902980.8
(22) Anmeldetag: 05.10.1983
(51) Int. Cl.: G08B 17/10

(54) **STREUSTRAHLUNGS-RAUCHDETEKTOR**
DIFFUSED RADIATION SMOKE DETECTOR
DETECTEUR DE FUMEE A RAYONNEMENT DIFFUSE

(30) Priorität: 11.10.1982 CH 5944/82
(43) Veröffentlichungstag der Anmeldung: 10.10.1984
(73) Patentinhaber: CERBERUS AG, CH-8708 Männedorf (CH)
(72) Erfinder: GÜTTINGER, Hannes, CH-8712 Stäfa (CH); PFISTER, Gustav, CH-8707 Uetikon (CH)
(74) Vertreter: Grieskamp, Johannes Peter
(86) Internationale Anmeldenummer: CH8300111
(87) Internationale Veröffentlichungsnummer: WO8401650

## Beschreibung

Die Erfindung betrifft einen Streustrahlungs-Rauchdetektor gemäss dem Oberbegriff des Anspruch 1.

Bei vorbekannten Streustrahlungs-Rauchdetektoren, wie sie beispielsweise im U.S. Patent No. 4 181 439 oder in der PCT-Anmeldung WO 80/01326 beschrieben sind, wird elektromagnetische Strahlung, worunter sichtbares Licht, Infrarot- oder Ultraviolett-Strahlung zu verstehen ist, von einer im Rauchdetektor-Innern angeordneten Lichtemittierenden Diode (LED) in ein ausgedehntes Messvolumen eingestrahlt und die von Rauch- Partikeln in Richtung einer ebenfalls im Rauchdetektor-Inneren vorgesehenen Solarzellen empfangen. Zur Spannungs-Versorgung und zur Signal-Uebermittlung ist der Rauchdetektor mittels metallischer, elektrisch leitender Signalleitungen mit einer Auswerte-Einheit oder Signalzentrale verbunden.

Wegen der metallischen Zuleitungen und der im Rauchdetektor vorhandenen elektrischen Schaltungen, zumindest der Dioden-Steuerung und der Empfänger-Schaltung, sind solche Rauchdetektoren nicht ohne spezielle, komplizierte und aufwendige Schutz- und Vorsichts-Massnahmen in explosionsgefährdeten Bereichen verwendbar. Ein weiterer Nachteil besteht im unerwünschten Temperaturgang der elektrischen Komponenten, der komplizierte Kompensations-Massnahmen erforderlich macht. Bei bestimmten Umgebungs-Bedingungen besteht ferner die Gefahr der Korrosion metallischer Teile, und gewisse Komponenten sind feuchte- oder wasserempfindlich. Dies erfordert eine aufwendige Konstruktion und komplizierte Herstellungs-Verfahren, wie Schutz von Komponenten durch Vergiessen, etc.

Zum Teil können diese Nachteile, wie beispielsweise in der Internationalen Patentanmeldung WO-A-81/00636 beschrieben, dadurch vermieden werden, dass der Rauchdetektor mittels strahlungsleitender Elemente, auch als Lichtleiter oder Fiber-Optik bekannt, mit der Auswerte-Einheit verbunden wird, in welcher Einheit sowohl die Strahlungsquelle als auch der Strahlungsempfänger angeordnet sind. Die Strahlung wird dabei von der Auswerteeinheit über einen Lichtleiter zum Rauchdetektor geleitet.

Dem letztgenannten Dokument ist zwar nicht explizit zu entnehmen, diese Strahlung direkt in das Meßvolumen einzustrahlen, so wie dies im Oberbegriff von Anspruch 1 angegeben ist. Wenn diese Strahlung jedoch selbst im Sensorelement benötigt würde, so wäre dieses Merkmal dem genannten Dokument zumindest implizit zu entnehmen. Die WO-A-81 00 636 schlägt in den Ausführungsbeispielen vor, die Strahlung, die über Lichtleiter zugeführt wird, in eine elektrische Spannung zu wandeln, die das eigentliche Sensorelement versorgt. Das Ausgangssignal des Sensors wird wieder über einen Lichtleiter abgegeben.

Nachteilig ist bei solchen Rauchdetektoren die relativ breite Strahlungs-Charakteristik des Ausganges des Lichtleiters, das heisst deren relativ grosser Oeffnungswinkel, sowie die ebenso breite Empfangs-Charakteristik des die Streustahlung aufnehmenden Lichtleiters. Dies hat zur Folge, dass bei solchen Rauchdetektoren nur Streustrahlung mit einem relativ grossen Streuwinkel, das heisst einem relativ grossen Winkel zwischen der eingestrahlten und der aufgenommenen Strahlung, ausgenützt werden kann, da bei kleineren Streuwinkeln ein erheblicher Teil der aufgenommenen Strahlung aus Direkt-Strahlung besteht. Insbesondere kann die für das Erkennen von Rauch besonders günstige extreme Vorwärts-Streuung mit Streuwinkeln nahe bei Null mit solchen Rauchdetektoren nicht erfasst werden. Die breite Strahlungs-Charakteristik bewirkt ausserdem, dass ein grosser Teil der Detektor-Innenwand von Direkt-Strahlung getroffen wird und diese zum Teil reflektiert, insbesondere infolge des im Laufe der Betriebszeit kaum zu vermeidenden Staub-Niederschlages an der Wand. Dies führt zu einer Aufhellung des Messvolumens und zu einem Störlicht-Pegel,.wodurch eine schwache durch Rauch verursachte Streustrahlung überlagert und nicht mehr nachweisbar wird, oder ein Fehlalarm ausgelöst werden kann. Infolgedessen konnte die Lichtleistung der Strahlungsquelle und damit die Leistungsaufnahme des Rauchdetektors nicht in erwünschtem Masse niedrig gehalten werden, und zur Vermeidung der Verstaubung und der Strahlungs-Reflexion der Detektor-Innenwand waren komplizierte und aufwendige Massnahmen erforderlich.

Die EP-A-31096 beschreibt einen Rauchdetektor, dessen Sender und Empfänger optische Linsen zur nahezu parallelen Strahlenführung enthalten, sodass sich kleine Streuwinkel ergeben.

Die bekannten Rauchdetektoren ermöglichen ohne Verwendung aufwendiger Mittel, z. B. Laser, nicht eine enge Begrenzung der Strahlungs- und Empfangs-Bereiche auf parallele Bündel mit kleinem im Millimeter-Bereich liegenden Durchmesser, sodass zwei oder mehr Strahlungsquellen mit zugeordneten Strahlungsempfängern in einem Detektor nicht angeordnet werden können, weil sie sich gegenseitig beeinflussen. Eine solche Anordnung ist vorteilhaft zur Unterscheidung verschiedener Partikel-Typen, zur Vermeidung von hieraus sich ergebender Fehlalarme und zur Ermöglichung einer intelligenteren Signal-Auswertung.

Die Erfindung hat die Aufgabe, die vorstehend erwähnten Nachteile des Standes der Technik zu beseitigen und einen Streustrahlungs-Rauchdetektor zu schaffen, der nicht nur explosionssicher, temperatur-, feuchte- und korrosionsunempfindlich ist, sondern ausserdem eine erhöhte Empfindlichkeit, eine geringere Fehlalarmneigung, sowie eine verbesserte Betriebssicherheit hat.

Erfindungsgemäss wird diese Aufgabe durch die im kennzeichnenden Teil des Anspruch 1 definierten Merkmale gelöst.

Die Kombination strahlungsleitender Elemente mit geeigneten Kollimations-Einrichtungen ermöglicht auf einfache Weise ohne Verwendung aufwendiger Mittel, wie etwa LASER, eine enge Begrenzung der Strahlungs- und Empfangs-Bereiche auf parallele Bündel mit Durchmessern von beispielsweise weniger als 3 Millimeter. Damit kann eine Anordnung getroffen werden, bei der ausschliesslich extreme Vorwärts-Streuung aufgenommen wird, jedoch praktisch keine Direkt-Strahlung, und die dabei unempfindlich ist gegen geringe Dejustierungen. Da nur ein winziger Fleck der Detektor-Innenwand direkt bestrahlt wird, kann störende Streustrahlung von dieser Stelle durch einfache Massnahmen, wie eine kleine, aber hochwirksame Strahlungsfalle oder Oeffnungen, praktisch vollig eliminiert werden. Analoge Strahlungsfallen können in Empfangsbereichen vorgesehen sein.

Die Erfindung wird anhand der Zeichnungen näher erklärt. Es zeigen :
Figuren 1 und 2 eine Rauchdetektor-Anordnung in schematischer Darstellung und einen Streustrahlungs-Rauchdetektor im Schnitt zur Erklärung der in Figur 3 gezeigten Erfindung,
Figur 3 einen erfindungsgemäßen Rauchdetektor mit mehreren Streuvolumina.

Bei der in Figur 1 wiedergegebenen Rauchdetektor-Anordnung ist ein Streustrahlungs-Rauchdetektor D mittels strahlungsleitender Elemente oder Lichtleiter L₁ und L₂ mit einer Auswerte- Einheit A verbunden. Während der Rauchdetektor an einer Messstelle eines zu überwachenden Raumes angeordnet ist, kann sich die Auswerte- Einheit entfernt davon befinden, nötigenfalls in einer Distanz von mehr als 100 Metern. Die Ausführung der Lichtleiter ist zweckmässigerweise an die verwendete Strahlung angepasst und kann vom Multimode- oder Monomode-Typ sein. Die Lichtleiter können aus einer einzigen Faser bestehen oder aus einem Bündel mehrerer strahlungsleitender Fasern. Je nach Ausführung des Rauchdetektors können zwei oder auch mehr Lichtleiter zur Verbindung mit der Auswerte-Einheit erforderlich sein. Auch können mehrere Rauchdetektoren mittels derselben Lichtleiter über bekannte Verzweigungs-Elemente parallel an die Auswerte-Einheit angeschlossen werden, oder mittels verschiedener Lichtleiter an denselben Eingang. In der dargestellten Anordnung steuert ein in der Auswerte-Einheit A vorgesehener Treiber 1 eine strahlungsemittierende Diode LED 2 pulsweise mit 0,1-10 kHz an. Deren Strahlung, je nach LED-Typ sichtbares Licht, Infrarot- oder Ultraviolett-Strahlung, wird in den Lichtleiter L₁ eingekoppelt und über diesen zum Rauchdetektor geleitet. Am Ausgang 3 dieses Lichtleiters ist eine Kollimations-Einrichtung 4 angeordnet, d. h. eine spezielle Optik, die die aus dem Lichtleiter austretende Strahlung in ein wenigstens angenähert paralleles Strahlungsbündel S kollimiert. Ausserhalb dieses Strahlungsbündels ist, durch eine Blende 5 von direkter Strahlung abgeschirmt, eine weitere Kollimations-Einrichtung 6 angeordnet, deren Empfangsbereich E so ausgerichtet ist, dass diese an Rauchpartikeln gestreute Strahlung aus einem Streu-Volumen 7 aufnimmt und dem Eingang 8 des zweiten Lichtleiters L₂ zuführt, der die empfangene Streustrahlung einer Solarzelle 9 in der Auswerte-Einheit A zuleitet. Diese Solarzelle wandelt die empfangene Strahlung, d. h. das optische Signal, in ein elektrisches Signal um, das von einem Empfangs-Verstärker 10 verstärkt wird. Das Verstärker-Ausgangssignal wird einer Signalverarbeitungs-Schaltung 11 zugeleitet, die andererseits über eine Leitung 12 ein Referenzsignal vom Treiber 1 erhält, und nur dann ein Signal an den nachgeschalteten Alarmkreis 13 abgibt, wenn ausgesandte und empfangene Strahlung in Koinzidenz sind. Vom Alarmkreis 13 wird eine Alarmeinrichtung 14 ausgelöst, wenn das Streustrahlungs-Signal eine vorgegebene Schwelle überschreitet.

Bei einer praktisch ausgeführten Auswerte-Einheit wurden folgende Schaltungs-Komponenten verwendet :
Treiter 1 : Oszillator mit 555-Timer (Signetics) und 7473 Flip-Flop zur Erzeugung einer Rechteck-Spannung mit ca. 270 Hz.
LED 2 : 2 SE 3352 (Honeywell)
Lichtleiter : QSF 200 A (Quartz et Silice)
Kollimator 3, 8: SELFOC SLW 1.8/0.23 P (Nippon Sheet Glass)
Solarzelle 9 : PIN BPX 65 (Siemens)
Verstärker 10 : ICL 7621 (Intersil)

Die Signalverarbeitungs-Schaltung 11 kann beispielsweise in der Art der für Rauchdetektoren aus den Europäischen Patenten EP 11 205 oder EP 14779 bekannten Koinzidenz-Schaltungen ausgeführt sein, oder aber einen phasenempfindlichen Verstärker (Lock-in amplifier) aufweisen, wie er beispielsweise von der Princeton Applied Research Corporation erhältlich ist.

Figur 2 zeigt den Aufbau eines Rauchdetektors im Schnitt. Eine Kunststoff-Basisplatte 20 trägt ein luftdurchlässiges, die Messkammer M umschliessendes Gehäuse 21 und im Inneren ein Träger-Element 22, ebenfalls aus einem geeigneten Kunststoff. In der Basisplatte 20 ist eine bekannte Lichtleiter-Anschluss- oder Steck-Verbindung C vorgesehen, die zum Anschluss der von der Auswerte-Einheit kommenden Lichtleiter L,, L₂ an die im Detektor-Inneren befindlichen Lichtleiter-Verbindungen 23 und 28 dient. In Einsparungen des Träger-Elements 22 sind die beiden Kollimations-Einrichtungen 24 und 26 eingesetzt, die mit den Enden der Lichtleiter-Verbindungen 23 und 28 zusammenwirken, so dass ein Strahlungs- S, beziehungsweise Empfangs-Bereich E mit sehr kleinem Oeffnungswinkel, also nahezu paralleler Strahlung, und einem geringen Durchmesser, d. h. höchstens 1-3 mm entsteht. Im zentralen Teil des Träger-Elementes 22 sind mehrere Blenden 25 zur Abschirmung der direkten Rest-Strahlung vom Kollimator 26 aufgesetzt. Die optische Anordnung entspricht also dem Schema nach Figur 1. Um Störungen durch von aussen durch das Gehäuse 21 in die Messkammer M eindringendes Licht oder durch von der Gehäuse-Innenwand reflektierte Strahlung zu vermeiden, ist die optische Anordnung im Inneren des Gehäuses 21 von einem luftdurchlässigen, aber strahlungsabsorbierenden labyrinth-artigen Element 27 umgeben. Dieses kann beispielsweise aus ineinandergeschachtelten Lamellen bestehen oder strahlungsabsorbierenden Rippen 29 auf den Oberflächen aufweisen, um auch noch die letzte, beispielsweise von den Kanten der Blenden 25 ausgehende Störstrahlung zu eliminieren. Zum Auffangen der direkten, von der Kollimations-Einrichtung 24 ausgehenden Strahlung kann eine Strahlungsfalle 30 kleiner Ausdehnung, jedoch besonders guter Absorption vorgesehen sein, und am Ende des Empfangsbereiches eine analoge Falle 31. Wegen der guten Kollimation und des extrem kleinen Durchmessers des Strahlungsbereiches, können bei der beschriebenen Konstruktion die bisher notwendigen, aufwendigen Massnahmen zur Beseitigung der Störstrahlung weitgehend entfallen oder vermindert werden, oder umgekehrt kann die Empfindlichkeit des Rauchdetektors erhöht und die Fehlalarmanfälligkeit reduziert werden. Aus dem gleichen Grund kann die optische Anordnung auf einen kleineren Streuwinkel ausgelegt werden als bisher, sodass die besonders zum Nachweis von Rauch geeignete Vorwärtsstreuung ausnutzbar wird, was bisher nur bei Inkaufnahme einer erhöhten Fehlalarmempfindlichkeit und herabgesetzter Empfindlichkeit möglich war. Vorwärts-Streuwinkel unter 15° liessen sich ohne aufwendige Blendensysteme bequem erreichen, mit geeigneten Blenden sogar Streuwinkel bis herab zu 5°. Hinzu kommen noch die dadurch bedingten Vorteile, dass der Rauchdetektor vollständig aus nicht-metallischen Materialien aufgebaut sein kann, das heisst, dass er absolut explosionssicher, nicht durch elektromagnetische Interferenzen störbar, kaum korrosionsgefährdet, auch in Hochspannungs-Gebieten einsetzbar, und zudem äusserst temperaturbeständig ist, zumindest im Bereich zwischen - 50 °C und + 150 °C, bei Ersatz der Kunststoffe durch Keramik sogar noch bei wesentlich höheren Temperaturen.

Die Figur 3 zeigt einen erfindungsgemäßen Rauchdetektor D mit zwei eng benachbarten optischen Anordnungen. Jede optische Anordnung enthält eine strahlungsaussendende Kollimations-Einrichtung 4¹ ; 4², eine strahlungsempfangende Kollimations-Einrichtung 61; 6², eine Blende 5¹ ; 5² und die Lichtleiter L_{1'} L₂ ; L₅, L₆. Die Strahlenführung erfolgt gleich bzw. ähnlich wie in den Figuren 1 und 2. Die Strahlung aussendenden und empfangenden Bereiche schneiden sich im benachbarten Messvolumina, die der besseren Uebersicht wegen nicht eingezeichnet sind. Der Rauchdetektor D ist in der Lage, verschiedene Partikel-Typen zu unterscheiden. Ferner ist hiermit die Möglichkeit einer inteligenteren Signal-Auswertung geschaffen worden. Mit einer Koinzidenz-Schaltung in der Auswerte-Einheit A lässt sich feststellen, ob in beiden optischen Anordnungen gleichzeitig Streustrahlung auftritt, sodass Fehlalarme vermieden werden können. Infolge der besonderen Ausgestaltung der Strahlung aussendenden und empfangenden Kollimations-Einrichtungen können auch mehr als zwei optische Anordnungen im Rauchdetektor D eng benachbart ohne gegenseitige Beeinflussung und Vergrösserung des Gehäuses des Rauchdetektors angebracht werden.

## Patentansprüche

1. Streustrahlungs-Rauchdetektor, der mittels strahlungsleitender Elemente (L₁, L₂, 23, 28) an eine Auswerte-Einheit (A) anschliessbar ist, bei dem von der Auswerte-Einheit (A) ausgesandte elektromagnetische Strahlung über wenigstens ein strahlungsleitendes Element (L₁. L₅, 23) in ein Messvolumen (M, 7) eingestrahlt wird und an den Rauch-Partikeln im Messvolumen (M, 7) gestreute elektromagnetische Strahlung von wenigstens einem strahlungsleitenden Element (L₂. Lₛ, 28) aufgenommen und zur Auswerte-Einheit (A) zurückgeleitet wird, dadurch gekennzeichnet, dass jeweils zwei optische Anordnungen am Strahlungs-Austritt (3) und am Strahlungs-Eintritt (8) der strahlungsleitenden Elemente (L₁, L₂) vorgesehen sind, die je eine strahlungsaussendende Kollimations-Einrichtung (4¹, 4²) und je eine strahlungsempfangende Kollimations-Einrichtung (6¹, 6²) aufweisen, wobei zur Erzeugung eines jeweils wenigstens angenähert nichtdivergenten Strahlungs-, bzw. Empfangsbereiches (S, E) kleinen Querschnittes sich diese Bereiche der beiden optischen Anordnungen in benachbarten Mess-Volumina überschneiden.

2. Rauchdetektor nach Anspruch 1, dadurch gekennzeichnet, dass die ausgesandte elektromagnetische Strahlung Impulsform besitzt.

3. Rauchdetektor nach Anspruch 1, dadurch gekennzeichnet, dass er an eine Auswerte-Einheit (A) anschliessbar ist, welche eine Koinzidenz-Schaltung (11) zum Vergleich der ausgesandten und der empfangenen Strahlung aufweist.

4. Rauchdetektor nach Anspruch 1, dadurch gekennzeichnet, dass die Koinzidenz-Schaltung (11) einen phasenempfindlichen Verstärker (lock-in amplifier) aufweist.

5. Rauchdetektor nach Anspruch 1, dadurch gekennzeichnet, dass die Strahlungsbereiche (S) durch eine Strahlungsfalle (30) abgeschlossen sind.

6. Rauchdetektor nach Anspruch 1, dadurch gekennzeichnet, dass die Empfangsbereiche (E) durch eine Strahlungsfalle (31) abgeschlossen sind.

## Claims

1. A scattered radiation smoke detector capable of being connected to an evaluation unit (A) by means of radiation conducting elements (L1. L2, 23, 28), in which the electromagnetic radiation transmitted by the evaluation unit (A) is radiated into the measuring volume (M, 7) through at least one radiation conducting element (L1, L5, 23) and electromagnetic radiation scattered from smoke particles in that measuring volume (M, 7) is received by at least one radiation conducting element (L2, L3, L6, 28) and transmitted back to the evaluation unit (A), characterized in that two optical devices are provided each at the radiation exit (3) and at the radiation entry (8) of the radiation conducting elements (L1, L2), each of the optical devices comprising a radiation emitting collimating device (41, 42) and a radiation receiving collimating device (61, 62), and that for generating an at least approximately non-divergent transmitting and receiving zone (S, E) of small cross-section the optical devices are so arranged and oriented that their transmitting and receiving sections (S, E) intersect.

2. Smoke detector according to patent claim 1, characterized in that the transmitted electromagnetic radiation has the form of pulses.

3. Smoke detector according to patent claim 1, characterized in that it is capable of being connected to an evaluation unit (A) which comprises a coincidence circuit (11) for comparing the transmitted radiation to the received radiation.

4. Smoke detector according to patent claim 1, characterized in that the coincidence circuit (11) comprises a phase sensitive amplifier (lock-in amplifier).

5. Smoke detector according to patent claim 1, characterized in that the radiating zones (S) are terminated by a radiation trap (30).

6. Smoke detector according to patent claim 1, characterized in that the receiving zones (E) are terminated by a radiation trap (31).

## Revendications

1. Détecteur de fumée à rayonnement diffusé, qui peut être raccordé, au moyen d'éléments (L,, L₂, 23, 28) guidant le rayonnement, à une unité d'évaluation (A) et dans lequel un rayonnement électromagnétique émis par l'unité d'évaluation (A) est introduit dans un volume de mesure (M, 7) par l'intermédiaire d'au moins un élément (L,, L₅, 23) guidant le rayonnement, et le rayonnement électromagnétique diffusé sur des particules de fumée dans le volume de mesure (M, 7) est capté par au moins un élément (L₂, L₆, 28) guidant le rayonnement et est renvoyé à l'unité d'évaluation (A), caractérisé par le fait que deux dispositifs optiques sont prévus respectivement à la sortie (3) du rayonnement et à l'entrée (8) du rayonnement des éléments (L,, L₂) guidant le rayonnement qui possèdent respectivement un dispositif de collimation (4¹, 4²) émettant le rayonnement et respectivement un dispositif de collimation (6¹, 6²) recevant le rayonnement, auquel cas, pour la production d'une zone respective de rayonnement ou de réception (S, E) au moins approximativement non divergente et présentant une faible section transversale, ces zones des deux dispositifs optiques se recoupent dans des volumes de mesure voisins.

2. Détecteur de fumée suivant la revendication 1, caractérisé par le fait que le rayonnement électromagnétique émis possède la forme d'une impulsion.

3. Détecteur de rayonnement suivant la revendication 1, caractérisé par le fait qu'il peut être raccordé à une unité d'évaluation (A), qui possède un circuit à coïncidence (11) servant à comparer le rayonnement émis et le rayonnement reçu.

4. Détecteur de fumée suivant la revendication 1, caractérisé par le fait que le circuit à coïncidence (11) possède un amplificateur sensible à la phase (lock-in amplifier).

5. Détecteur de fumée suivant la revendication 1, caractérisé par le fait que les zones de rayonnement (S) sont fermées par un puits de rayonnement (30).

6. Détecteur de fumée suivant la revendication 1, caractérisé par le fait que les zones de réception (E) sont fermées par un puits de rayonnement (31).
